# DEMANDE DE BREVET EUROPEEN

(11) **EP 0 471 613 A1**
(43) Date de publication de la demande: **19.02.1992**
(21) Numéro de dépôt: 91402217.3
(22) Date de dépôt: 09.08.1991
(51) Int. Cl.: F41A 9/45

(54) **Arme à feu**

(30) Priorité: 10.08.1990 FR 9010237
(71) Demandeur: Polverelli, Roger Mathieu, Ajaccio,(Corse du Sud) (FR)
(72) Inventeur: Polverelli, Roger Mathieu, Ajaccio,(Corse du Sud) (FR)
(74) Mandataire: Tanguy, Gilbert André

(57) **Abrégé**

Arme à feu, notamment du genre pistolet à chargeur inséré dans la crosse.

Selon l'invention, l'arme comporte une pièce de retournement (20) comportant deux perçages parallèles (26a, 26b) aptes à recevoir des balles (17) provenant du chargeur (16) et cette pièce de retournement est entraînée en rotation sous l'effet du recul de la culasse 13, ce qui a pour effet d'éjecter la douille par la fenêtre (25) et de placer une autre balle en position de tir.

## Description

L'invention se rapporte à une arme à feu à chargeur, notamment un pistolet automatique dans lequel le chargeur est inséré dans la crosse; elle concerne plus particulièrement un agencement particulier pour le transport d'une balle depuis le chargeur jusqu'à la position de feu et pour l'éjection automatique de la douille.

Dans un pistolet automatique classique, un chargeur contenant un certain nombre de balles est inséré dans la crosse et des moyens de sollicitation permettent le transfert d'une balle depuis le chargeur jusqu'au canon en vue d'être tirée. Par conséquent, l'emplacement de tir de la balle est défini dans le prolongement supérieur du chargeur, c'est-à-dire plutôt à l'avant de la crosse. Il en résulte que, toutes choses égales par ailleurs, la longueur utile du canon s'en trouve réduite, ce qui n'est pas sans conséquence sur la précision du tir. D'autre part, le mécanisme de retrait et d'éjection de la douille après le tir est assez compliqué et délicat et s'enraye souvent. Une autre cause d'enrayage est le fait que sur les pistolets automatiques, la balle monte du chargeur vers le canon tulipe en biais.

L'invention a principalement pour but de proposer un nouveau mécanisme de transfert des balles depuis le chargeur jusqu'à l'emplacement de tir, permettant de disposer d'une plus grande longueur de canon pour une arme de dimension donnée.

Un autre but de l'invention est de proposer un mécanisme d'éjection des douilles plus simple et plus fiable.

Enfin, l'invention permet d'obtenir une arme plus équilibrée grâce à une meilleure répartition de la masse, de part et d'autre de la crosse.

Dans cet esprit, l'invention concerne donc une arme à feu comportant un canon, une culasse et un chargeur de balles inséré dans une crosse, caractérisée en ce qu'elle comprend, à l'arrière du canon, une pièce de retournement montée tournante dans une cavité autour d'un axe transversal perpendiculaire à celui du canon et comportant deux perçages parallèles susceptibles de venir se placer successivement l'un dans le prolongement du canon et l'autre au voisinage d'une sortie du chargeur, chaque perçage étant conformé et dimensionné pour accueillir une balle, et en ce que la culasse est munie de moyens d'engagement coopérant avec des cames solidaires de ladite pièce de retournement, en ce qu'une fenêtre d'éjection de douille est définie sur le bord de ladite cavité et en ce qu'un moyen de transfert est agencé pour engager une balle se présentant à la sortie du chargeur dans l'un des perçages de ladite pièce de retournement.

Il est à noter que dans un tel dispositif la balle sort du chargeur parallèlement à l'axe du canon, ce qui élimine la cause d'enrayage mentionnée ci-dessus. En outre, le canon reste fixe alors que dans les pistolets automatiques, il est monté légèrement mobile. Il en résulte une meilleure précision de tir.

L'invention sera mieux comprise et d'autres avantages de celle-ci apparaîtront mieux à la lumière de la description qui va suivre d'un mode de réalisation actuellement préféré d'un pistolet automatique à chargeur conforme à son principe, donnée uniquement à titre d'exemple et faite en référence aux dessins annexés, dans lesquels :
- la figure 1 est une vue schématique en élévation et en coupe partielle du pistolet;
- la figure 2 est une coupe II-II de la figure 1;
- la figure 3 est une coupe III-III de la figure 1;
- la figure 4 est une coupe IV-IV de la figure 1;
- la figure 5 est une vue avec arrachements selon la flèche V de la figure 1;
- la figure 6 est une vue schématique partielle illustrant notamment le début de la rotation de la pièce de retournement au recul de la culasse; et
- la figure 7 est une autre vue schématique partielle illustrant la poursuite de la rotation de la pièce de retournement au retour de la culasse.

Sur les dessins on a représenté une arme à feu 11 du genre pistolet automatique comportant un canon 12, une culasse 13, une gachette 14, une crosse 15 et un chargeur 16 de balles 17. Le chargeur 16 est inséré dans la crosse 15. Les balles 17 sont placées parallèlement côte à côte dans le chargeur et sollicitées de façon classique vers une sortie 19 du chargeur définie sensiblement à la jonction du canon et de la crosse. Contrairement à une arme classique de ce genre, les balles placées dans le chargeur sont orientées "vers l'arrière", comme cela apparaît sur la figure 1.

Selon une caractéristique importante de l'invention, l'arme à feu comprend, à l'arrière du canon 12, une pièce de retournement 20 montée tournante dans une cavité 21 définie dans le boîtier du pistolet, autour d'un axe transversal (sous forme d'un arbre 23) perpendiculaire à l'axe du canon 12. Cette pièce de retournement a la forme d'un cylindre plat ici tronqué de façon à présenter deux méplats parallèles. Elle est logée dans la cavité cylindrique de dimension correspondante, ouverte à sa partie supérieure sur son bord cylindrique de façon à définir une fenêtre d'éjection de douille 25. Ladite pièce de retournement comporte deux perçages parallèles 26a, 26b susceptibles de venir se placer successivement (en fonction de la rotation de la pièce de retournement) l'un dans le prolongement arrière du canon 12 et l'autre au voisinage de la sortie 19 du chargeur. Chaque perçage comporte un épaulement interne et est dimensionné pour accueillir une balle 17 provenant du chargeur, la douille venant en appui contre l'épaulement. La culasse 13 comporte un support de percuteur 20, transversal, situé de l'autre côté du canon par rapport à la pièce de retournement et deux longerons 29 parallèles situés de part et d'autre du canon et de la pièce de retournement et s'étendant pratiquement jusqu'à l'avant du canon. Ces longerons sont assujettis à se déplacer le long du canon lors des déplacements de la culasse et sont guidés par deux bagues faisant partie de la culasse et adaptées à coulisses sur la surface extérieure du canon. Les bagues sont assemblées auxdits longerons. On distingue une bague 30 se situant vers le milieu de l'arme et une bague avant 31 et portant un moyen d'accrochage sous forme d'un épaulement 32 apte à coopérer avec un crochet basculant 34 actionné par la gachette 14. La bague 30 est sollicitée vers l'avant du canon par un premier ressort 36. Un second ressort 38 est monté en compression entre la bague avant 31 et un anneau de butée 39 solidaire du canon. Le ressort sollicite donc aussi la culasse vers l'avant de l'arme.

D'autre part, la culasse 13 est munie de moyens d'engagement coopérant avec des cames 44 solidaires de la pièce de retournement pour entraîner cette dernière en rotation, comme on le verra plus loin. Les moyens d'engagement sont constitués par deux nervures biseautées 42 solidaires des faces internes desdits longerons. Les cames 44 sont quant à elles constituées par deux nervures sensiblement parallélépipédiques solidaires des faces planes parallèles de la pièce de retournement cylindrique, respectivement. Les deux nervures sont centrées sur l'axe transversal de l'arbre 23. Le trajet des nervures biseautées est décalé de cet axe comme illustré à la figure 1 où le percuteur est en position d'attente de tir. On voit que dans cette position lesdites nervures 42 sont accolées aux cames 44, ce qui maintient la pièce de retournement dans une position telle que l'un des perçages 26a, 26b soit dans le prolongement arrière du canon.

Enfin, un moyen de transfert est agencé pour engager une balle 17 se présentant à la sortie 19 du chargeur dans l'un des perçages de la pièce de retournement. Le moyen de transfert consiste ici en un poussoir 48 solidaire de la culasse et plus particulièrement fixé à la bague 30. Le poussoir a la forme d'un ergot s'étendant sensiblement parallèlement au canon et agencé de telle sorte qu'il entre en contact avec une zone décentrée du culot de la douille de la balle 17. Le fonctionnement est le suivant .

En position de tir, une balle est engagée dans l'un des perçages 26 de la pièce de retournement qui se trouve dans le prolongement arrière du canon 12. L'autre perçage est vide. Le crochet 34 est en prise avec l'épaulement 32 de la bague avant 31, ce qui maintient l'ensemble de la culasse et du percuteur à une certaine distance de la douille. La culasse est néanmoins sollicitée vers l'avant par les deux ressorts. Lorsqu'on appuie sur la gachette, la culasse est libérée et la balle est tirée.

Sous l'effet du recul de la culasse, le poussoir 48 engage une nouvelle balle dans le perçage inférieur de la pièce de retournement 20 et ce mouvement amorce un début de rotation de ladite pièce de retournement (figure 8). Puis, lorsque la culasse revient vers sa position d'attente, les nervures biseautées 42 entrent en contact avec les cames 44, ce qui entraîne la poursuite de la rotation de la pièce de retournement jusqu'à ce que lesdites nervures biseautées 42 reviennent en contact latéral avec les cames 44 comme illustré à la figure 1. Pendant cette rotation, la douille vide est éjectée par la fenêtre 25 sous l'effet de la force centrifuge. A la fin de la rotation, le crochet 34 est à nouveau en prise avec l'épaulement 32 de la bague 31 et la nouvelle balle peut être tirée.

## Revendications

1. Arme à feu comportant un canon (12), une culasse (13) et un chargeur de balles (17)inséré dans une crosse, caractérisée en ce qu'elle comprend, à l'arrière du canon, une pièce de retournement (20)montée tournante dans une cavité autour d'un axe transversal perpendiculaire à celui du canon et comportant deux perçages parallèles (26a, 26b)susceptibles de venir se placer successivement l'un dans le prolongement du canon et l'autre au voisinage d'une sortie du chargeur, chaque perçage étant conformé et dimensionné pour accueillir une balle, et en ce que la culasse est munie de moyens d'engagement (42)coopérant avec des cames (44) solidaires de ladite pièce de retournement, en ce qu'une fenêtre (25)d'éjection de douille est définie sur le bord de ladite cavité et en ce qu'un moyen de transfert (48)est agencé pour engager une balle se présentant à la sortie du chargeur dans l'un des perçages de ladite pièce de retournement.

2. Arme à feu selon la revendication 1, caractérisée en ce que ladite pièce de retournement (20) a la forme d'un cylindre ou portion de cylindre plat.

3. Arme à feu selon la revendication 2, caractérisée en ce que lesdites cames (44) de la pièce de retournement (20) sont constituées par deux nervures sensiblement parallélépipédiques solidaires des faces planes parallèles de la pièce de retournement, respectivement, et centrées sur ledit axe transversal de celle-ci.

4. Arme à feu selon l'une des revendications précédentes, caractérisée en ce que ladite culasse comporte un support de percuteur (28) et deux longerons (29) parallèles situés de part et d'autre du canon et en ce que lesdits moyens d'engagement sont constitués par deux nervures biseautées 42 solidaires des faces internes desdits longerons.

5. Arme à feu selon la revendication 4, caractérisée en ce que le moyen de transfert précité est constitué par un poussoir (48) solidaire de ladite culasse.

6. Arme à feu selon la revendication 5, caractérisée en ce que ledit poussoir (48) a la forme d'un ergot s'étendant sensiblement parallèlement au canon et rattaché à une bague (30) de ladite culasse adaptée à coulisser sur ledit canon.

7. Arme à feu selon l'ensemble des revendications 4 et 6, caractérisée en ce que cette bague (30) est assemblée auxdits longerons et sollicitée par un premier ressort (36) vers l'avant du canon.

8. Arme à feu selon la revendication 7, caractérisée en ce que lesdits longerons sont assemblés à une bague avant (31) adaptée à coulisser sur ledit canon et portant un moyen d'accrochage (32) apte à coopérer avec un crochet (34) actionné par une gachette.

9. Arme à feu selon la revendication 8, caractérisée en ce qu'un second ressort (38) est monté en compression entre ladite bague avant 31 et un anneau de butée (39) solidaire dudit canon.
